# EUROPÄISCHE PATENTSCHRIFT

(11) **EP 1 857 674 B1**
(45) Veröffentlichungstag und Bekanntmachung des Hinweises auf die Patenterteilung: **09.12.2009**
(21) Anmeldenummer: 07007284.8
(22) Anmeldetag: 07.04.2007
(51) Int. Cl.: F04B 23/02, F04B 39/12

(54) **Hydraulikaggregat**
Hydraulic assembly
Agrégat hydrophile

(30) Priorität: 10.05.2006 DE 102006021682
(43) Veröffentlichungstag der Anmeldung: 21.11.2007
(73) Patentinhaber: Jungheinrich Aktiengesellschaft, 22047 Hamburg (DE)
(72) Erfinder: Hellmann, Günter, Dipl.-Ing., 24641 Sievershütten (DE)
(74) Vertreter: Hauck Patent- und Rechtsanwälte

(56) Entgegenhaltungen:
- EP-A- 1 008 750
- EP-A1- 1 231 385
- EP-A2- 1 106 827
- DE-U1- 29 519 941
- FR-A- 2 199 356

## Beschreibung

Die Erfindung bezieht sich auf ein Hydraulikaggregat nach dem Oberbegriff des Patentanspruchs 1.

Hydraulikaggregate bestehen üblicherweise aus einem Antriebsmotor, einer Pumpe, einem Hydrauliktank und einem Ventilblock. Ein solches Hydraulikaggregat ist beispielsweise aus der EP-A-1 106 827 bekannt, welche den nächstkommenden Stand der Technik darstellt. Der Antriebsmotor ist üblicherweise ein Elektromotor. Bei räumlich beengten Verhältnissen ist das Hydraulikaggregat kompakt auszuführen. Es ist daher bereits bekannt geworden, die Hydraulikpumpe in das Hydraulikmedium innerhalb eines Tankgehäuses einzutauchen und das Tankgehäuse mit dem Ventilblock zu verbinden. Auf der gegenüberliegenden Seite wird das Statorgehäuse des Motors an den Ventilblock angeflanscht. Die Welle des Elektromotors erstreckt sich durch den Ventilblock hindurch zur Pumpe, um diese anzutreiben. Der Ventilblock enthält Bohrungen zur Aufnahme von Ventilen, um eine Hydraulikschaltung zur Versorgung mindestens eines hydraulischen Verbrauchers zu verwirklichen. Derartige Kompakt-Hydraulikaggregate werden insbesondere in Flurförderzeugen verwendet, die wenig Bauraum zur Verfügung stellen. Die Hydraulikpumpe versorgt z.B. einen Hubzylinder, eine hydraulische Lenkung oder sonstige Verbraucher.

Bei der Herstellung und der Montage derartiger Hydraulikaggregate müssen die einzelnen Komponenten, wie Motor, Ventilblock, Ventile, Pumpe, Tank und Filter, zusammenmontiert bzw. -geschraubt werden. Der Fertigungsaufwand ist daher entsprechend hoch.

Der Erfindung liegt die Aufgabe zugrunde, ein Hydraulikaggregat zu schaffen, bei dem die Fertigungskosten signifikant gesenkt werden können.

Diese Aufgabe wird durch die Merkmale des Patentanspruchs 1 gelöst.

Bei dem erfindungsgemäßen Hydraulikaggregat sind Ventilblock und Statorgehäuse einteilig geformt, z.B. aus Stahlguß.

Bei dem erfindungsgemäßen Hydraulikaggregat braucht das Statorgehäuse keinen Flansch, um mit dem Ventilblock verschraubt zu werden. Darüber hinaus wird die Bearbeitung eines solchen Flansches und des Ventilblocks zwecks inniger Verbindung der beiden Teile gespart. Es ist daher möglich, das Hydraulikaggregat mit einem deutlich geringen Fertigungs- und Montageaufwand zu erstellen.

Nach einer Ausgestaltung der Erfindung weist der Ventilblock auf der dem Tankgehäuse zugekehrten Seite einen axialen Ringbund auf, der annähernd passend in das Innere des Tankgehäuses eingreift, während das dem Ventilblock zugekehrte Ende des Tankgehäuses in einer Ausnehmung an der Außenseite des Ringbunds eingreift, wobei die Außenseiten von Stator- und Tankgehäuse annähernd fluchten.

Die Erfindung wird nachfolgend anhand eines Ausführungsbeispiels näher erläutert.

Die einzige Figur zeigt andeutungsweise ein Hydraulikaggregat nach der Erfindung.

In der Figur ist ein Statorgehäuse 10 für einen nicht weiter dargestellten elektrischen Motor gezeigt. Das Statorgehäuse 10 ist am oberen Ende durch einen Deckel 12 geschlossen, an dem Anschlüsse 14, 16 für die Stromversorgung vorgesehen sind. Wie erkennbar, ist das Statorgehäuse 10 einteilig mit einem Ventilblock 18 geformt. In der Figur ist bei 20 ein Ventilgehäuse dargestellt, das über eine Öffnung in den Ventilblock 18 eingreift. Das Ventil 20 ist steuerbar und weist eine Anschlußmöglichkeit für eine Zuleitung zu einem Verbraucher auf.

An der dem Statorgehäuse 10 gegenüberliegenden Seite des Ventilblocks 18 ist an diesem ein Ringbund 22 angeformt. Sein Außendurchmesser ist etwas geringer als der Außendurchmesser des Ventilblocks 18, so daß eine Ausnehmung geschaffen ist. In dieser Ausnehmung greift ein verdickter Rand 24 eines Tankgehäuses 26 ein. Das Tankgehäuse 26 ist z.B. aus Kunststoffmaterial geformt. Eine Verbindung der beiden Teile erfolgt mit Hilfe eines Spannbandes, das um das verdickte Ende 24 herum gelegt und gespannt wird. Dies ist in der Zeichnung nicht dargestellt.

Im Tankgehäuse 26 ist eine Pumpe angeordnet, was nicht weiter dargestellt ist. Die Pumpe saugt Hydraulikmedium aus dem Tankgehäuse 26 aus dem unteren Bereich an und fördert das Medium zum Ventil 20. Die nicht gezeigte Welle des nicht gezeigten Elektromotors erstreckt sich durch den Ventilblock 18 hindurch zur nicht gezeigten Pumpe, um diese anzutreiben. Die Rückleitung des Hydraulikmediums zum Tank 26 erfolgt über einen Filter. In der Figur ist ein schräger Anschlußstutzen 28 gezeigt, über den eine Filterpatrone einführbar ist und mit Hilfe einer Schraubkappe 30 festgelegt werden kann. Die Filterpatrone dient zur Filterung von Verunreinigungen im Hydraulikmedium beim Rückfluß vom Verbraucher zum Tank 26.

## Patentansprüche

1. Hydraulikaggregat, mit einem Tankgehäuse zur Aufnahme eines Hydraulikmediums, in dem eine Hydraulikpumpe angeordnet ist und an das ein Ventilblock angrenzt, an dem mindestens ein steuerbares Ventil in einer Zuleitung zu einem hydraulischen Verbraucher angeordnet ist, und einem Elektromotor, der auf der dem Tankgehäuse gegenüberliegende Seite des Ventilblocks ein Statorgehäuse aufweist und dessen Welle durch den Ventilblock hindurch mit der Hydraulikpumpe gekoppelt ist, **dadurch gekennzeichnet, daß** Ventilblock (18) und Statorgehäuse (10) einteilig geformt sind.

2. Hydraulikaggregat nach Anspruch 1, **dadurch gekennzeichnet, daß** der Ventilblock auf der dem Tankgehäuse (26) zugekehrten Seite einen axialen Ringbund (22) aufweist, der annähernd passend in das Innere des Tankgehäuses (26) eingreift, während das dem Ventilblock (18) zugekehrte Ende des Tankgehäuses (26) in einer Ausnehmung an der Außenseite des Ringbundes (22) eingreift, wodurch die Außenseiten von Statorgehäuse und Tankgehäuse annähernd fluchten.

3. Hydraulikaggregat nach Anspruch 1 oder 2, **dadurch gekennzeichnet, daß** Ventilblock (18) und Statorgehäuse (10) aus Metallguß geformt sind.

## Claims

1. A hydraulic unit, comprising a tank case for accommodating a hydraulic medium, in which a hydraulic pump is disposed and is adjoined by a valve block on which at least one controllable valve is arranged in a supply line to a hydraulic user, and an electric motor which has a stator housing on the side of the valve block that is opposite the tank case, and the shaft of which is coupled to the hydraulic pump via the valve block, **characterized in that** the valve block (18) and stator housing (10) arc integrally formed.

2. The hydraulic unit according to claim 1, **characterized in that** the valve block, on its side facing the tank case (26), has an axial annular collar (22) which engages the interior of the tank case (26) in an approximately fitting manner while the end of the tank case (26) that faces the valve block (18) engages a recess at the outside of the annular collar (22), causing the outsides of the stator housing and tank case to be approximately flush with each other.

3. The hydraulic unit according to claim 1 or 2, **characterized in that** the valve block (18) and stator case (10) are formed from a cast metal.

## Revendications

1. Agrégat hydrophile comprenant un carter de réservoir pour recevoir un fluide hydraulique, dans lequel une pompe hydraulique est disposée et au bord duquel se trouve un bloc de distribution sur lequel est disposée au moins une vanne réglable dans une conduite d'alimentation vers un consommateur hydraulique, et un moteur électrique qui présente sur le côte du bloc de distribution opposé au carter de réservoir un carter de stator et dont l'arbre est couplé à la pompe hydraulique en traversant le bloc de distribution, **caractérisé en ce que** le bloc de distribution (18) et le carter de stator (10) sont formés en une seule pièce.

2. Agrégat hydrophile selon la revendication 1, **caractérisé en ce que** le bloc de distribution présente sur le côté faisant face au carter de réservoir (26) un épaulement annulaire (22) axial qui engrène de manière approximativement ajustée dans l'intérieur du carter de réservoir (26), tandis que l'extrémité du carter de réservoir (26) faisant face au bloc de distribution (18) engrène dans un évidement sur le côté extérieur de l'épaulement annulaire (22), ce par quoi les côtés extérieurs du carter de stator et du carter de réservoir s'alignent approximativement.

3. Agrégat hydrophile selon la revendication 1 ou 2, **caractérisé en ce que** le bloc de distribution (18) et le carter de stator (10) sont formés en coulée de métal.
